# EUROPÄISCHE PATENTSCHRIFT

(11) **EP 0 382 902 B1**
(45) Veröffentlichungstag und Bekanntmachung des Hinweises auf die Patenterteilung: **15.09.1993**
(21) Anmeldenummer: 89121414.0
(22) Anmeldetag: 18.11.1989
(51) Int. Cl.: B43K 9/00, B43K 5/00

(54) **Zusammenklappbarer Flachkugelschreiber**
Folding flat ballpoint writing instrument
Stylo à bille plat repliable

(30) Priorität: 17.02.1989 DE 8901868 U
(43) Veröffentlichungstag der Anmeldung: 22.08.1990
(73) Patentinhaber: Florjancic, Peter, D-82499 Wallgau (DE)
(72) Erfinder: Florjancic, Peter, D-82499 Wallgau (DE)
(74) Vertreter: Huss, Carl-Hans, Dipl.-Ing.

(56) Entgegenhaltungen:
- EP-A- 0 163 099
- WO-A-82/00614
- CH-A- 669 094
- FR-A- 988 204
- FR-A- 1 050 218
- FR-A- 2 575 704
- FR-A- 2 616 108
- JP-Y-61 011 017

## Beschreibung

Die Erfindung richtet sich auf einen aus zwei Teilen bestehenden sogenannten "Flachkugelschreiber", dessen beide Teile so miteinander verbunden sind und so gegeneinander verschwenkt werden können, daß bei Nichtgebrauch das eine Teil das andere aufnimmt, wodurch der Schreiber gegenüber der Schreibform nur etwa die halbe Länge einnimmt, ohne dadurch dicker zu werden. Für den Gebrauch kann dann das eine, die Schreibmine aufnehmende Teil aus dem anderen, den Klipp tragenden Teil herausgeklappt werden, bis beide Teile in einer Verlängerung liegen, wonach das eine mit dem anderen so weit verrastet oder verriegelt wird, daß ohne Gefahr des Zusammenklappens geschrieben werden kann.

Bei bekannten Flachkugelschreibern, z.B. nach der bezüglich des Prioritätsdatums dieses Patentes nicht vorveröffentlichten CH-A-669 094, liegt die Drehachse im Mittelbereich des einen Teils mit der Folge, daß dieses Teil als ein an einem Ende offener U-förmiger Rahmen ausgebildet sein muß, was diesen unstabil mit Neigung zum Brechen macht oder dazu zwingt, ihn sehr dick und damit unhandlich zu fertigen.

Außerdem wird dadurch der in der Nichtgebrauchsstellung absichtlich kurz gehaltene Schreiber auch in der Gebrauchs- oder Schreibstellung sehr kurz bzw. praktisch genauso lang oder kaum länger als in der Nichtgebrauchsstellung, während erfahrunnsgemäß längere Schreiber besser in der Hand liegen. Bei diesem vorbekannten Flachkugelschreiber liegen ferner die die Drehachsenstummel des Rahmens aufnehmenden Schlitze im Minenteil, wodurch dieser geschwächt wird.

Nach der FR-A 26 16 108 ist ein Flachkugelschreiber bekannt, bei dem die Schreibmine in einem Hauptteil gelagert und die Minenspitze in der Nichtgebrauchsstellung durch eine den Hauptteil übergreifende und ihn damit an dieser Stelle verdickende Kappe gesichert ist. Der Hauptteil weist über fast seine gesamte Länge zu beiden Seiten der Minenaufnahme diese schwächende Schlitze auf, in die am inneren Ende der Kappe angebrachte Drehzapfen eingreifen, so daß diese Kappe für die Schreibstellung zuerst nach vorne abgezogen, danach hochgeschwenkt und dann in den Schlitzen nach hinten geführt und dort auf das der Spitze gegenüberliegende Ende des Hauptteils wieder aufgeschoben werden muß. Dadurch wird auch dieser Schreiber in der zusammengesteckten Nichtgebrauchsstellung ebenso wie in der Schreibstellung gleich lang.

Schließlich sind auch Flachkugelschreiber ganz ohne Verriegelung des Minenteils in der Schreibstellung (z.B. EP-A-0 163 099) bekannt, aber diese sind besonders unbequem in der Handhabung, weil sie in der auseinandergeklappten Stellung keine steife Einheit bilden und zum Schreiben die Hand des Schreibers die auseinandergeklappten Teile zusammenpressen muß.

Der Erfindung lag demgemäß die Aufgabe zugrunde, einen aus zwei Teilen bestehenden Flachschreiber zu schaffen, der derart zusammenklappbar ist, daß für den Nichtgebrauch das eine Teil im anderen verschwindet und beide eine bündige Ober- und Unterfläche bilden, in der auseinandergeklappten Schreibstellung aber beide Teile die Länge eines normalen Kugelschreibers erreichen, wobei der obere Teil ein fester geschlossener Rahmen ist. Diese Aufgabe löst die Erfindung mit den in den Ansprüchen definierten Mitteln. Sie ist in den Zeichnungen an keinen Anspruch auf Vollständigkeit erhebenden Ausführungsbeispielen veranschaulicht und anhand derselben nachfolgend beschrieben. Es stellen dar:
- Fig. 1: einen erfindungsgemäßen Flachkugelschreiber - teilweise geschnitten - in der Aufsicht und in zusammengeklapptem Zustand;
- Fig. 2: den Gegenstand der Fig. 1 in der Seitenansicht, teilweise längs der Linie II-II der Fig. 1 geschnitten;
- Fig. 3: den Kugelschreiber nach den Fig. 1 und 2 in der auseinandergeklappten und verriegelten Schreibstellung in der Aufsicht;
- Fig. 4: den Gegenstand der Fig. 3 in der Seitenansicht;
- Fig. 5: eine Einzelheit "X" der Fig. 2 in vergrößertem Maßstab;
- Fig. 6: den Kugelschreiber nach den Fig. 1 und 2 in der Seitenansicht zur Veranschaulichung, wie er aus der Schreibstellung in die Nichtgebrauchsstellung gebracht wird und umgekehrt in zwei ersten Phasen;
- Fig. 7: die Umwandlung aus der Schreibstellung in die Nichtgebrauchsstellung nach Fig. 6 in weiteren Phasen;
- Fig. 8: eine, teilweise geschnittene, Aufsicht auf eine alternative Ausführungsform der Erfindung in einem gegenüber den Fig. 1 bis 7 gering vergrößerten Maßstab;
- Fig. 9: eine Seitenansicht des Gegenstandes der Fig. 8;
- Fig. 10: einen Schnitt durch den Gegenstand der Fig. 8, geschnitten längs der Linie X-X der Fig. 8;
- Fig. 11 bis 13: den Verriegelungsabschnitt des erfindungsgemäßen Flachkugelschreibers nach den Fig. 8 und 9 in einem diesen gegenüber weiter vergrößerten Maßstab und in drei verschiedenen Ver- bzw. Entriegelungsstellungen;
- Fig. 14: einen Teil eines Verriegelungsstückes einer dritten Ausführungsform in Aufsicht und Seitenansicht und im Maßstab der Fig. 8 bis 10.

Die Fig. 1 bis 5 zeigen den Kugelschreiber nach der Erfindung im zusammengeklappten Nichtgebrauchszustand (Fig. 1, 2 und 5) und im verriegelten Schreibzustand (Fig. 3 und 4). Seine Hauptteile sind der allgemein mit 1 bezeichnete Klippteil und der allgemein mit 2 bezeichnete Minenteil.

Der Klippteil 1 besteht aus den beiden im Endbereich 3 verbundenen bzw. von diesem ausgehenden und von hier aus in Richtung auf den Minenteil 2 in der Aufsicht sich verjüngenden Schenkeln 4a, 4b, die an dem dem Endbereich 3 gegenüberliegenden Ende durch einen Holm 5 miteinander verbunden sind. Auf diese Weise bildet der Klippteil 1 einen geschlossenen Rahmen 4a-3-4b-5 und damit eine Aufnahme 6 für den in der Nichtgebrauchsform in die Ebene des Rahmens hineinklappbaren Minenteil 1. Hierfür ist seine Innenkontur 6', also die Außenkontur der Aufnahme 6, der Form des Minenteils 2 angepaßt, so daß nach dem Zusammenklappen gemäß den Fig. 1 und 2 ein einheitlicher, leicht verstaubarer, kompakter Teil entsteht, bei dem die Oberfläche und die in der Zeichnung dargestellte, den Klipp 7 aufweisende Unterfläche bündig verlaufen.

Der Minenteil 2 ist in der Aufsicht (Fig. 3) sich bis zur Minenspitze 8 hin verjüngend ausgebildet, so daß er für das Schreiben gut in der Hand liegt. Sein unterer Handhabungsbereich 9 nimmt in einer nicht dargestellten Bohrung oder Ausnehmung das Minenröhrchen auf, während sein oberes Ende als mit Verriegelungsmitteln des Klippteils zusammenwirkendes Verriegelungsstück 10 ausgebildet ist. Dieser ist gemäß den Fig. 2 und 5 hierzu geschlitzt und besteht aus zwei im Abstand liegenden Stegen 11a und 11b, die zwischen sich in dem dadurch gebildeten Schlitz den Holm 5 aufnehmen. Die freien Enden der Stege 11 laufen in einander zugewandten, bei diesem Ausführungsbeispiel hakenförmigen Querleisten 12a, 12b aus. 13 ist eine durch Abschrägungen der Haken gewonnene Einführkerbe für das Einschieben des Verriegelungsstücks. Wenn die Querleisten 12a, 12b nicht miteinander verbunden sind spreizen sich also die beiden Stege 11a, 11b heim Aufschieben auf den Holm 5 auseinander und schnappen in ihre Ursprungslage zurück, wenn sie übei den Holm geglitten sind.

In den Endbereich 3 des Klippteils 1 ist eine Ausnehmung 14 eingearbeitet, die die Minenspitze 8 im zusammengeklappten und -geschobenen Zustand des Kugelschreibers aufnimmt.

Die Schenkel 4a, 4b des Klippteils 1 sind an ihrem holmenseitigen Ende abgestuft ausgebildet und weisen hier an ihren Innenflächen gemäß den Fig. 1 bis 3 und 5 Verriegelungsleisten 15a, 15b auf, auf die beim nachfolgend erläuterten verriegelnden Zusammenschieben der Teile 1 und 2 die Enden der Stege 11a, 11b auflaufen, deren Abstand voneinander der Weite des Schlitzes 16 entspricht.

Für die Umwandlung des Kugelschreibers aus der in den Fig. 3 und 4 dargestellten Schreibstellung in einen verstaubaren, zusammengeklappten Schreiber gemäß den Fig. 1 und 2 wird der Minenteil 2 in Pfeilrichtung A mit seinem Schlitz 16 von den Verriegelungsleisten 15 abgezogen und gemäß Fig. 6 in Pfeilrichtung 8 auf den Klippteil zugeschwenkt, danach gemäß dem unteren Teil der Fig. 6 heruntergedrückt und dann weiter in Pfeilrichtung 8 geschwenkt, bis der Teil 2 gemäß Fig. 7 mit dem Klippteil 1 in einer Ebene liegt, wonach er lediglich noch in Pfeilrichtung C so weit in den Teil 1 hineingeschoben zu werden braucht, bis die Minenspitze 8 in ihrer Ausnehmung 14 ruht.

Das Herausklappen des Minenteils 2 aus dem Klippteil 1 zur Einnahme der Schreibstellung geschieht in umgekehrter Weise dadurch, daß der Minenteil zuerst in Pfeilrichtung A aus dem Klippteil herausgezogen, danach in Richtung E herausgeschwenkt, dann in Pfeilrichtung F hochgezogen, weitergeschwenkt und danach in Pfeilrichtung C in den Klippteil eingeschoben wird, bis seine Stege 11 sich über die Verriegelungsleisten 15 geschoben haben.

Für die aus der Ausführung nach den Fig. 1 bis 7 entwickelten alternativen Ausführungsformen, wie sie in den Fig. 8 bis 14 veranschaulicht und nachfolgend beschrieben sind, wurden für den Fig. 1 bis 7 entsprechende oder im wesentlichen entsprechende Teile um jeweils 100 multiplizierte Bezugszeichen verwendet, also z.B. für die den Teilen 1, 2 und 3 der Fig. 1 bis 7 entsprechenden Teile die Bezugszeichen 100, 200 und 300.

Hauptteile des Flachkugelschreibers nach den Fig. 8 bis 14 sind ebenso wie nach den Fig. 1 bis 7 der Klippteil 100 und der Minenteil 200. Bei dieser Ausführungsform ist aber aus spritztechnischen Gründen und aus Gründen einer besseren Montage jeweils der Klippteil und der Minenteil aus zwei Teilen zusammengesetzt.

Hierzu ist der Klippteil 100 aus dem Rahmenteil 101 und dem Kappenteil 102 zusammengesetzt. Der Rahmenteil 101 besteht aus den Schenkeln 400a und 400b mit beide Schenkel vereinigendem Endbereich 300 und dem die beiden freien Schenkelenden verbindenden Holm 500. Der Endbereich 300 des Rahmenteils 101, in den auch die Ausnehmung 1400 für die Minenspitzenaufnahme eingearbeitet ist, ist gemäß Fig. 9 nach unten abgestuft ausgebildet und paßt so genau und stramm in die von der Kappe 102 gebildete, an der Seite 103 offene Tasche. Der Kappenteil 102 kann also zur Vereinigung mit dem Rahmenteil 101 und damit zur Bildung des Klippteils 100 auf den Endbereich 300 so aufgesteckt werden, daß die Oberflächen 104 und die Seitenflächen 104' von Kappe und Rahmen bündig verlaufen.

Die untere Wand 105 des Kappenteils ist zum Klipp 700 verlängert.

Auch der Minenteil 200 besteht aus zwei Teilen, nämlich den beiden Hälften 201. In den Fig. 8 und 9 ist die obere Hälfte abgenommen und deshalb nur die untere sichtbar. Der Minenteil entsteht dadurch, daß auf die untere in Fig. 8 dargestellte Hälfte 201 eine gleiche deckungsgleich aufgelegt und mit der unteren, z.B. durch Ultraschweißen, verbunden wird.

Jede Hälfte besteht aus einer Horizontalwand 202 und zwei Seitenwänden 203' und 203'', wobei die eine, z.B. Seitenwand 203' mit mehreren Zentrierstiften 204 und die andere mit passenden Zentrierlöchern 205 (Fig. 10) versehen ist. die Seitenwände sind an der Spitze 206 vereinigt und weisen dort eine Minenspitzenaufnahme 207 auf.

Für das Zusammenfügen der beiden Minenteilhälften 201 zum Minenteil 200 wird der Holm 500 des Klippteils 100 in den klippteilseitigen Endbereich einer Hälfte eingelegt, danach die andere obere Hälfte so aufgedrückt, daß jeweils die Zentrierstifte 204 in die Zentrierlöcher 205 passen und dann beide Hälften miteinander, z.B. durch Kleben oder Ultraschweißen, verbunden, so daß gemäß den Fig. 11 bis 13 ein einheitlicher Minenteil 200 entsteht.

Man kann aber auch den Minenteil 200 aus einer Minenaufnahme und einem Verriegelungsstück 208 zusammensetzen. In diesem Falle ist das Verriegelungsstück nach Fig. 14 ebenfalls aus zwei deckungsgleichen Hälften zusammengesetzt und nach dem Zusammensetzen mit dem Holm 500 zwischen ihnen werden die beiden Hälften, z.B. durch Ultraschweißen, miteinander verbunden. Jede Hälfte besteht aus dem schlitzbildenden Verriegelungsteil 209 mit Querleisten 1200' und 1200'' und dem Steckzungenteil 210. Auf den Querleisten befinden sich auf einer Seite Zentrierstifte 121 und der anderen Seite Zentrierbohrungen 122. Den Holm 500 zwischen sich aufnehmende aufeinandergelegte, zentrierte und miteinander verbundene Verriegelungsstückhälften 208 bilden den Schlitz 1600 und die Steckzunge 210, auf die der zusammengesetzte Minenteil aufgesteckt wird, wie gestrichelt in Fig. 8 angedeutet. Dabei wird die Mine M in einer aus den Kerben 212 in den Steckzungenteilen 210 geformten kreisrunden Öffnung zusammen mit der Minenspitzenaufnahme 207 festgelegt.

Die innen nahe den Enden der Rahmenschenkel 400a, 400b angebrachten Verriegelungsleisten 1500', 1500'', über die sich in der Verriegelungsstellung die hinteren seitlichen durch die Abstufungen 123 gebildeten Schlitze schieben (die vorderen durch die Abstufungen 124 gebildeten Seitenschlitze schieben sich in der Verriegelungsstellung über den Holm 500) weisen dünne Nocken 1501 (Fig. 8) auf, in die oder hinter die die Querleisten 1200' in der Verriegelungsstellung einrasten.

Wie in den Fig. 11 bis 13 veranschaulicht, können die beiden den Verriegelungsbereich formenden Hälften des Minenteils oder die Verriegelungsstücke 208 ao ausgebildet sein, daß sie einen Schlitz 1601 formen, der bei verriegelter Stellung eine Tasche 1602 mit einer gegenüber dem Schlitz geringeren Weite bildet und der Durchmesser des Holmes 501 auf die Weite der Tasche 1602 abgestimmt sein. Damit wird einmal ein besonders fester Sitz des Verriegelungsstücks auf den Verriegelungsleisten 1500 einerseits und dem Holm 500 andererseits erreicht, zum anderen aber auch bei abgezogenem Minenteil (Pfeilrichtung A in Fig. 3) gemäß Fig. 12 für Zwischenräume zwischen dem Holm 501 und den schlitzbildenden Stegen des Minenteils gesorgt. Diese Zwischenräume verhindern mit größerer Sicherheit als bei einem auf die Schlitzweite abgestimmten Holmdurchmesser, daß sich beim Zusammenfügen der Teile 201 und 201a durch Ultraschweißen die Wärme sich auf den Holm übertragen und diese mit den Stegen verkleben kann.

Außerdem ist dann bei vom Klippteil abgezogenen Minenteil ein leichteres Verschwenken des einen gegenüber dem anderen möglich. Dies kann dadurch weiter verbessert werden, daß man den Holm 501 gemäß Fig. 13 auf den beiden gegenüberliegenden nicht der Klemmung in der Verriegelungsstellung dienenden Seiten abflacht, wie bei 502 veranschaulicht. Wenn dann der Minenteil vom waagerecht oder etwa waagerecht gehaltenen Klippteil abgezogen wird, fällt er von allein gemäß Fig. 13 in die senkrechte Stellung.

## Patentansprüche

1. Flachkugelschreiber, bestehend aus zwei gegeneinander derart verschwenkbaren Teilen, daß für die Nichtgebrauchsstellung ein Minenteil in einen Klippteil eingeklappt und für die Schreibstellung, aus diesem herausgeklappt, in der Verlängerung des Klippteils liegt, dadurch **gekennzeichnet**, daß der Klippteil (1) zur Bildung einer Minenteilaufnahme (6) als geschlossener Rahmen ausgebildet ist, der aus den in einem Endbereich (3) verbundenen Schenkeln (4a, 4b) und einem diese an ihren gegenüberliegenden Enden verbindenden Holm (5) besteht, daß der Minenteil (2) an seinem der Minenspitze (8) gegenüberliegenden Ende als geschlitztes Verriegelungsstück (10) ausgeführt ist, das aus den einen Schlitz (16) bildenden, im Abstand liegenden, den Holm (5) zwischen sich aufnehmenden Stegen (11a, 11b) besteht, die an ihren freien Enden in einander zugewandten Querleisten (12a, 12b) enden und daß nahe den holmenseitigen Enden der Schenkel (4a, 4b) des Klippteils (1) an ihren einander zugewandten Innenflächen Verriegelungsleisten (15a, 15b) angeordnet sind, auf die sich der Schlitz (16) zur Verriegelung von Minenteil (2) und Klippteil (1) schiebt.

2. Kugelschreiber nach dem Anspruch 1, dadurch **gekennzeichnet**, daß sich der Minenteil (2) zur Minenspitze (8) hin verjüngt und die Aufnahme (6) im Klippteil (1) eine entsprechende Außenkontur aufweist.

3. Kugelschreiber nach dem Anspruch 1, dadurch **gekennzeichnet**, daß im Endbereich (3) des Klippteils (1) sich die Aufnahme (6) für den Minenteil (1) in eine Ausnehmung (14) für die Aufnahme der Minenspitze (8) im zusammengeschobenen Zustand fortsetzt.

4. Kugelschreiher nach den Ansprüchen 1 bis 3, dadurch **gekennzeichnet**, daß der Klippteil (100) aus dem Rahmenteil (101) und einem taschenförmigen Kappenteil (102) zusammengesetzt ist, in dessen Tasche der Endbereich (300) des Rahmenteils eingesetzt ist.

5. Kugelschreiber nach dem Anspruch 4, dadurch **gekennzeichnet**, daß eine Wand (105) des Kappenteils (102) zum Klipp (700) verlängert ist.

6. Kugelschreiber nach den Ansprüchen 1 bis 3, dadurch **gekennzeichnet**, daß der Minenteil (200) aus zwei deckungsgleichen, aufeinandergelegten Hälften (201, 201a) besteht, die nach der Aufnahme des Holmes (500) des Kippteils (100) im klippteilseitigen Bereich miteinander fest verbunden sind.

7. Kugelschreiber nach dem Anspruch 6, dadurch **gekennzeichnet**, daß der im klippteilseitigen Bereich gebildete Schlitz (1601) im Minenteil(200) auf der den Verriegelungsleisten (1500) des Klippteils abgewandten Seite als eine Tasche (1602) bildende Verengung ausgebildet ist und der Durchmesser des Holmes (501) der Weite dieser Tasche entspricht.

8. Kugelschreiber nach den Ansprüchen 6 und 7, dadurch **gekennzeichnet**, daß der Minenteil (200) aus einer Minenteilaufnahme und einem Verriegelungsstück (208) zusammengesetzt ist, die jeweils aus zwei Hälften durch Aufeinanderlegen und Verbinden gegildet sind.

9. Kugelschreiber nach dem Anspruch 8, dadurch **gekennzeichnet**, daß die Minenaufnahme aus zwei gleichen deckungsgleich aufeinandergelegten Hälften (201, 201a) besteht, in die, aufeinandergelegt und miteinander verbunden, auf der der Minenspitze abgewandten Seite ein Steckzungenteil (210) des Verriegelungsstücks (208) eingesetzt ist.

10. Kugelschreiber nach den Ansprüchen 8 und 9, dadurch **gekennzeichnet**, daß das Verriegelungsstück (208) aus zwei gleichen Hälften besteht, die, deckungsgleich aufeinandergelegt und miteinander verbunden, den Holm (500) zwischen sich aufnehmen und eine Einsteckzunge bilden.

11. Kugelschreiber nach den Ansprüchen 1 bis 3, dadurch **gekennzeichnet**, daß der Holm (501) rechtwinklig zur Mittelachse (M) auf zwei gegenüberliegenden Seiten abgeflacht (502) ist.

12. Kugelschreiber nach den vorhergehenden Ansprüchen, dadurch **gekennzeichnet**, daß die seitlich an den Schenkeln (400a, 400b) nahe den freien Enden derselben angebrachten Verriegelungsleisten (1500) einander zugewandt liegenden Nocken (1501) aufweisen, in denen oder hinter denen eine Querleiste (1200') des Verriegelungsstücks (208) im Verriegelungszustand einrastet.

## Claims

1. A flat ballpoint pen, consisting of two parts so pivoted relative to each other that a refill part is folded into a clip part for the position of non-use and is folded out of the same for the writing position and lies in the extension of the clip part, characterized in that the clip part (1) is formed as a closed frame to form a receptacle (6) for the refill part, the frame consisting of the arms (4a, 4b) connected at one end region (3) and a bar (5) connecting them at their opposite ends, in that the refill part (2) is formed as a slotted locking part (10) at its end remote from the refill tip (8), which locking part consists of webs (11a, 11b) forming a slot (16), spaced from each other and receiving the bar (5) therebetween and which terminate at their free ends in facing transverse strips (12a, 12b), and in that locking strips (15a, 15b) are arranged near the bar-ends of the arms (4a, 4b) of the clip part (1) on their facing inner faces, on to which strips the slot (16) pushes to lock the refill part (2) to the clip part (1).

2. A ballpoint pen according to claim 1, characterized in that the refill part (2) tapers towards the refill tip (8) and the receptacle (6) in the clip part (1) has a corresponding outer contour.

3. A ballpoint pen according to claim 1, characterized in that the receptacle (6) for the refill part (2) is continued into a recess (14) in the end region (3) of the clip part (1) for reception of the refill tip (8) in the pushed together state.

4. A ballpoint pen according to claims 1 to 3, characterized in that the clip part (100) is assembled from the frame part (101) and a pocket-formed cap part (102), in whose pocket the end region (300) of the frame part is fitted.

5. A ballpoint pen according to claim 4, characterized in that a wall (105) of the cap part (102) is extended into the clip (700).

6. A ballpoint pen according to claims 1 to 3, characterized in that the refill part (200) consists of two matching halves (201, 201a) fitted on to one another, which are fixedly connected together in the region adjoining the clip part after receiving the bar (500) of the clip part (100).

7. A ballpoint pen according to claim 6, characterized in that the slot (1601) in the refill part (200) formed in the end region adjoining the clip part is narrowed to form a pocket (1602) at the end remote from the locking strips (1500) and the diameter of the bar (501) corresponds to the width of this pocket.

8. A ballpoint pen according to claims 6 and 7, characterized in that the refill part (200) is assembled from a refill part receiver and a locking part (208), which are each formed from two superimposed and connected halves.

9. A ballpoint pen according to claim 8, characterized in that the refill receiver consists of two like, matching halves (201, 201a) fitted together, in which, fitted on to one another and connected together, is fitted a plug-in tongue part (210) of the locking part (208) on the end facing away from the refill tip.

10. A ballpoint pen according to claims 8 and 9, characterized in that the locking part (208) consists of two like halves which are fitted on to each other in registry and connected together, and which receive the bar (500) therebetween and form a plug-in tongue.

11. A ballpoint pen according to claims 1 to 3, characterized in that the bar (501) is flatted on two opposite sides (502) at right angles to the central axis (M).

12. A ballpoint pen according to the preceding claims, characterized in that the locking strips (1500) fitted at the sides on the arms (400a, 400b) near the free ends thereof have mutually facing bosses (1501) into which or behind which a transverse strip (1200') of the locking part (208) clicks in the locking state.

## Revendications

1. Stylo à bille plat, se composant de deux parties pivotantes l'une par rapport à l'autre, de sorte que pour la position de non-utilisation une partie mine est repliée dans une partie clip et pour la position d'écriture en est dépliée dans le prolongement de la partie clip, caractérisé en ce que la partie clip (1) est configurée, en vue de la formation d'un logement (6) de la partie mine, comme un cadre fermé, qui est constitué par des branches (4a, 4b) reliées dans une zone d'extrémité (3) et par un chapeau (5) reliant celles-ci à leurs extrémités opposées, en ce que la partie mine (2) est réalisée, au niveau de son extrémité opposée à la pointe 8 de la mine, comme une pièce de verrouillage (10) fendue, qui se compose des ailettes (11a, 11b) à distance l'une de l'autre, formant une fente (16) et entre lesquelles est logé le chapeau (5) et qui se terminent, à leurs extrémités libres, en baguettes transversales (12a, 12b) tournées l'une vers l'autre et en ce qu'à proximité des extrémités des branches (4a, 4b) de la partie clip (1) qui se trouvent du côté du chapeau, sur leurs surfaces internes tournées l'une vers l'autre, sont disposées des glissières de verrouillage (15a, 15b), sur lesquelles coulisse la fente (16) pour le verrouillage de la partie mine (2) et la partie clip (1).

2. Stylo selon la revendication 1, caractérisé en ce que la partie mine (2) se rétrécit jusqu'à la pointe (8) de la mine et que le logement (6) présente dans la partie clip (1) un contour externe correspondant.

3. Stylo selon la revendication 1. caractérisé en ce que dans la zone d'extrémité (3) de la partie clip (1), le logement (6) pour la partie mine (1) se continue en un évidement (14) pour le logement de la pointe (8) de la mine à l'état replié.

4. Stylo selon les revendications 1 à 3, caractérisé en ce que la partie mine (100) se compose de la partie de cadre (101) et d'une partie de capuchon (102) en forme de poche, dans laquelle est introduite la zone d'extrémité (300) de la partie de cadre.

5. Stylo selon la revendication 4, caractérisé en ce qu'une paroi (105) de la partie de capuchon (102) se prolonge par le clip (700).

6. Stylo selon les revendications 1 à 3, caractérisé en ce que la partie mine (200) se compose de deux moitiés (201, 201a) posées l'une sur l'autre coïncidentes, qui sont reliées fixement entre elles dans la zone se trouvant sur le côté de la partie clip après la réception du chapeau (500) de la partie clip (100).

7. Stylo selon la revendication 6, caractérisé en ce que la fente (1601) formée dans la zone se trouvant sur le coté de la partie clip est configurée comme un étranglement formant une poche (1602) dans la partie mine (200) sur la face détournée des glissières de verrouillage (1500) de la partie clip et le diamètre du chapeau (501) correspond à la largeur de cette poche.

8. Stylo selon les revendications 6 et 7, caractérisé en ce que la partie mine (200) se compose d'un logement de la partie mine et d'une pièce de verrouillage (208), qui sont chacun formés de deux moitiés reposant l'une sur l'autre et reliées entre elles.

9. Stylo selon la revendication 8, caractérisé en ce que le logement de la mine est constitué de deux moitiés (201, 201a) identiques, coïncidentes, reposant l'une sur l'autre et reliées entre elles, dans lesquelles est mise en place, sur la face détournée de la pointe de la mine, une partie de languette d'emboîtage (210) de la pièce de verrouillage (208).

10. Stylo selon les revendications 8 et 9, caractérisé en ce que la pièce de verrouillage (208) se compose de deux moitiés identiques qui sont posées l'une sur l'autre de manière à coïncider et sont reliées l'une à l'autre, entre lesquelles est logé le chapeau (500) et qui forment une languettes d'emboîtage.

11. Stylo selon les revendications 1 à 3, caractérisé en ce que le chapeau (501) est aplati en angle droit par rapport à l'axe médian (M) sur deux faces opposées (502).

12. Stylo selon l'une des revendications précédentes, caractérisé en ce que les glissières de verrouillage (1500) disposées sur les côtés des branches (400a, 400b) à proximité des extrémités libres de ces dernières présentent des cames (1501) tournées l'une vers l'autre, dans lesquelles ou derrière lesquelles s'enclenche une baguette transversale (1200') de la pièce de verrouillage (208) en position de verrouillage.
